# EUROPÄISCHE PATENTANMELDUNG

(11) **EP 0 887 470 A1**
(43) Veröffentlichungstag der Anmeldung: **30.12.1998**
(21) Anmeldenummer: 98111564.5
(22) Anmeldetag: 24.06.1998
(51) Int. Cl.: E01H 8/12

(54) **Vorrichtung zur Reinigung der Rillen von Schienen**

(30) Priorität: 25.06.1997 DE 19726953
(71) Anmelder: Schörling-Brock GmbH, 30989 Gehrden (DE)
(72) Erfinder: Schörling-Brock GmbH, 30989 Gehrden (DE)
(74) Vertreter: Patentanwälte Thömen & Körner

(57) **Zusammenfassung**

Vorrichtung zur Reinigung der Rillen (11) von Schienen (1), mit einem in einer Arbeitsrichtung (5) verfahrbaren Saugschuh (3), welcher den Schmutz aus der Rille (11) absaugt. In Arbeitsrichtung (5) gesehen hinter dem Saugschuh (3) befindet sich eine nach Art einer Bürste ausgebildete rotierende Besenscheibe (2), deren Drehrichtung (21) entgegengesetzt zur Arbeitsrichtung (5) ist, und welche dazu dient, den harten verkrusteten Schmutz bzw. die Schmutzschicht in der Rille (11) zu lösen, damit die gelösten Schmutzpartikel mit Hilfe des Saugschuhs (3) abgesaugt werden können.

## Beschreibung

Die Erfindung betrifft eine Vorrichtung zur Reinigung der Rillen von Schienen gemäß dem Oberbegriff des Patentanspruchs 1.

Die Schienen für Straßenbahnen und andere Schienenfahrzeuge sind ständig Umwelteinflüssen ausgesetzt, und es ist daher erforderlich, die Rillen der Schienen in gewissen Zeitabständen zu reinigen, um den Schmutz bzw. die Schmutzschicht zu entfernen, die sich in den Rillen angesammelt hat. Zu diesem Zweck sind auf den Schienen in einer Arbeitsrichtung fahrbare Reinigungsfahrzeuge bekannt, welche mit einer Vorrichtung zur Reinigung der Rillen ausgestattet sind.

Die bekannte Vorrichtung besitzt einen mechanischen Schmutzlöser sowie einen Saugschuh. Der mechanische Schmutzlöser ist in Arbeitsrichtung des Reinigungsfahrzeuges gesehen hinter dem Saugschuh angeordnet und dient dazu, den in der Rille befindlichen harten verkrusteten Schmutz bzw. die Schmutzschicht in der Rille zu lösen, so daß der gelöste Schmutz dann von dem Saugschuh abgesaugt werden kann.

Der mechanische Schmutzlöser ist durch einen stabförmigen starren Kratzer gebildet, der gegen die Rille drückt und den Schmutz bzw. die Schmutzschicht durch einen Kratzvorgang löst.

Grundsätzlich ist der Kratzer zwar geeignet, den Schmutz und auch die Schmutzschicht zu lösen, so daß der Schmutz anschließend mittels des Saugschuhs abgesaugt und entfernt werden kann, jedoch hat sich in der Praxis gezeigt, daß die Verwendung des Kratzers in vielen Fällen mit Nachteilen behaftet ist. Es ist nämlich zu berücksichtigen, daß die Schienen üblicherweise in bestimmten Abständen mit Regenabläufen versehen sind, die durch Öffnungen in der Rille gebildet sind, durch die Regenwasser abfließen kann. Es besteht die Gefahr, daß sich die Kratzer in diesen Öffnungen verhaken und dann abbrechen.

Ein weiteres Problem ergibt sich im Bereich von Weichen oder wenn sich mehrere Schienen kreuzen. Auch hier besteht die Gefahr, daß sich der Kratzer verhakt oder verklemmt und abbrechen kann.

Zwar besteht bei der bekannten Vorrichtung die Möglichkeit, den mechanischen Kratzer senkrecht zur Oberfläche der Rille nach oben hin anzuheben bzw. zu verschwenken, um insbesondere bei Weichen oder Kreuzungen ein Verhaken zu verhindern, jedoch hat sich gezeigt, daß dies von der Bedienungsperson häufig unterlassen oder vergessen wird. Außerdem erfordert die Bedienung des Kratzers bzw. das Hochfahren oder Verschwenken eine erhöhte Aufmerksamkeit von der Bedienungsperson, die gleichzeitig auch das Reinigungsfahrzeug fährt und auf andere Dinge achten muß. Es ist deshalb immer wieder zu beobachten, daß der mechanische Kratzer sich verhakt und abbricht und dann mit erheblichem Zeitaufwand und auch mit Kostenaufwand durch einen neuen Kratzer ersetzt werden muß.

Ein weiterer Nachteil der bekannten Vorrichtung liegt darin, daß bei dem Saugschuh zum Absaugen des Schmutzes die in Arbeitsrichtung des Reinigungsfahrzeuges vorne und hinten am Saugschuh gebildeten Hauptsaugquerschnitte einen großen Anteil am gesamten Saugquerschnitt des Saugschuhs besitzen. Diese großen Hauptsaugquerschnitte, welche die Querschnitte darstellen, in denen Luft angesaugt wird, wodurch der gelöste Schmutz mitgerissen wird, führen wegen ihrer Größe dazu, daß die Strömungsgeschwindigkeit der angesaugten Luft vergleichsweise gering ist. Um zu gewährleisten, daß der gelöste Schmutz in der Rille vollständig aufgenommen und aufgesaugt werden kann, werden jedoch vergleichsweise hohe Strömungsgeschwindigkeiten angestrebt. Deshalb ist bei der bekannten Vorrichtung ein großes Luftfördervolumen für den Saugschuh erforderlich, um eine bestimmte Mindest-Strömungsgeschwindigkeit für den Luftförderstrom und für den Saugstrom zu erzielen.

Bei der bekannten Vorrichtung wird zwischen der unteren Seite des Saugschuhs und der Schiene zu beiden Längsseiten des Saugschuhs ein kleiner schmaler Spalt gebildet, der dadurch vorgegeben ist, daß sich der Saugschuh in geringem Abstand über der Schiene bewegt. Wegen des benötigten großen Luftfördervolumens und der großen Saugleistung entsteht in Verbindung mit dem schmalen Spalt jedoch eine störende Geräuschquelle, die sich in einem lauten Pfeifton bemerkbar machen kann. Daneben sorgt auch das benötigte große Fördervolumen für sich gesehen wegen des entsprechenden leistungsfähigen Aggregats für eine nachteilige Geräuschbelästigung.

Wenn die offenen Hauptsaugquerschnitte einen großen Anteil am gesamten Saugquerschnitt des Saugschuhs besitzen, und wenn daher das voranstehend beschriebene große Luftfördervolumen benötigt wird, so führt dies außerdem in nachteiliger Weise dazu, daß die Arbeitsgeschwindigkeit bzw. die Reinigungsgeschwindigkeit des Reinigungsfahrzeuges begrenzt ist, so daß sich das Reinigungsfahrzeug nur mit geringer Geschwindigkeit bewegen kann, um eine sichere Reinigung der Rillen der Schienen zu gewährleisten. Dies führt für eine vorgegebene Schienenlänge zu einer langen Reinigungszeit.

Der Erfindung liegt die Aufgabe zugrunde, eine Vorrichtung zur Reinigung der Rillen von Schienen zu schaffen, welche eine Beschädigung des mechanischen Schmutzlösers verhindert und welche außerdem eine erhöhte Reinigungsgeschwindigkeit und damit einen wirtschaftlicheren Betrieb ermöglicht, ohne daß es erforderlich ist, das Luftfördervolumen für den Betrieb des Saugschuhs zu erhöhen.

Die Lösung dieser Aufgabe erfolgt durch die Merkmale des Patentanspruchs 1.

Bei der Erfindung wird der mechanische Schmutzlöser in neuartiger Weise durch eine angetriebene und sich drehende, nach Art einer Bürste ausgebildeten Besenscheibe gebildet, deren Drehrichtung entgegengesetzt zur Arbeitsrichtung ist. Durch die sich drehende Besenscheibe wird der verkrustete Schmutz in der Rille gelöst, so daß der gelöste Schmutz problemlos mit Hilfe des Saugschuhs abgesaugt werden kann. Im Gegensatz zu dem bekannten starren Kratzer ist die Besenscheibe, die nach Art einer Bürste ausgebildet ist, in gewissem Maße nachgiebig und elastisch, so daß im Bereich der durch Öffnungen in der Rille gebildeten Regenabläufe keine Probleme mehr auftreten und der Reinigungsvorgang nicht gestört wird.

Ein weiterer Vorteil der Erfindung besteht darin, daß das Lösen des Schmutzes in der Rille sowie die Förderung des Schmutzes in Richtung auf den Saugschuh bei deutlich geringeren Strömungsgeschwindigkeiten des Luftfördervolumens erfolgen kann. Durch die in Arbeitsrichtung des Reinigungsfahrzeuges gesehen hinter dem Saugschuh angeordnete Besenscheibe wird nämlich an diesem hinteren Ende des Saugschuhs der offene Hauptsaugquerschnitt verringern, wodurch eine höhere Luftgeschwindigkeit und Sauggeschwindigkeit erzielt wird. Das dadurch ermöglichte geringere Luftfördervolumen am hinteren Saugquerschnitt des Saugschuhs führt zu einer geringeren Lärmbelastung.

Ein anderer wesentlicher Vorteil der Erfindung besteht darin, daß die Reinigungsgeschwindigkeit und die Arbeitsgeschwindigkeit des betreffenden Reinigungsfahrzeuges entscheidend erhöht werden können. Wegen der rotierenden Besenscheibe, deren Drehrichtung entgegengesetzt zur Arbeitsrichtung des Reinigungsfahrzeuges ist, fliegen die gelösten Schmutzpartikel in den Saugstrom des Saugschuhs hinein. Während bei dem bekannten Reinigungsfahrzeug Arbeitsgeschwindigkeiten von etwa 4 - 6 km/h üblich waren, läßt sich bei der Erfindung eine weitaus höhere Arbeitsgeschwindigkeit von etwa 15 km/h erzielen.

Gemäß einer zweckmäßigen Ausgestaltung der Erfindung besteht die Besenscheibe aus Stahldraht. Die rotierende Besenscheibe läßt sich also mit einer Stahldrahtbürste vergleichen, wobei der harte Stahldraht bewirkt, daß der verkrustete Schmutz bzw. die Schmutzschicht in der Rille vollständig gelöst wird.

In einer anderen zweckmäßigen Ausgestaltung der Erfindung ist vorgesehen, daß die Besenscheibe senkrecht zu der Schiene verschwenkbar ist und von der Rille abgehoben werden kann. Diese Maßnahme ist bei Weichen oder Kreuzungen von Vorteil, wo das Lösen des Schmutzes mit dem mechanischen Schmutzlöser generell Schwierigkeiten bereitet. In den entsprechenden Bereichen läßt sich also die Besenscheibe nach oben verschwenken, um ein nicht vollständig auszuschließendes Verklemmen der Besenscheibe insbesondere im Bereich von Weichen zu vermeiden.

Um gleichwohl auch bei Weichen oder bei Kreuzungen von Schienen eine Reinigung zu ermöglichen, ist gemäß einer weiteren zweckmäßigen Ausgestaltung der Erfindung vorgesehen, daß in Arbeitsrichtung vor dem Saugschuh ein Injektor zur Erzeugung eines auf die Rille gerichteten Reinigungsstromes in Form eines Druckluft-Wasser-Gemisches vorgesehen ist. Dieser Reinigungsstrom prallt mit hoher Geschwindigkeit auf die Rillenoberfläche, wodurch der Schmutz gelöst wird und durch den Saugschuh abgesaugt werden kann.

Die Verwendung eines Reinigungsstromes in Form eine Druckluft-Wasser-Gemisches besitzt den Vorteil, daß vergleichsweise wenig Wasser erforderlich ist und somit der Wasserverbrauch reduziert werden kann. Dadurch sind bei einer vorgegebenen Wassermenge bzw. bei einem vorgegebenen Wassertank des Reinigungsfahrzeuges längere Einsatzzeiten des Reinigungsfahrzeuges möglich. Bisher war es nämlich üblich, im Bereich von Weichen einen Druckwasserstrahl vorzusehen, der mittels einer vor dem Saugschuh befindlichen Wasserdüse erzeugt wird und ausschließlich Wasser verwendet. Eine solche Wasserdüse führt jedoch zu einem erheblich höheren Wasserverbrauch im Vergleich zur Verwendung eines Injektors, der einen Reinigungsstrom in Form eines Druckluft-Wasser-Gemisches erzeugt, der mit hohen Druck und hoher Geschwindigkeit auf die Rille auftrifft. Gleichwohl kann bei der Erfindung mit der neuartigen Besenscheibe aber auch die bekannte Wasserdüse zur Erzeugung eines Druckwasserstrahls verwendet werden.

Ebenso wie die Besenscheibe sind der Injektor und auch die Wasserdüse senkrecht zur Schiene verfahrbar oder verschwenkbar, so daß sie im Bereich der Weichen bis zu einem geringen Abstand oberhalb der Schiene bewegt und anschließend wieder von der Schiene weg entfernt werden können, wenn sie außer Betrieb genommen werden und zum Lösen des Schmutzes wieder die Besenscheibe zum Einsatz kommt.

Anhand des in der Zeichnung dargestellten Ausführungsbeispiels wird die Erfindung nachfolgend näher erläutert. Es zeigen:
- Fig. 1: eine perspektivische Darstellung einer Vorrichtung zur Reinigung der Rillen von Schienen, und
- Fig. 2: eine perspektivische Darstellung einer Schiene sowie eines unteren Teils eines Saugschuhs.

Die dargestellte Vorrichtung zur Reinigung der Rillen von Schienen ist Bestandteil eines Reinigungsfahrzeuges, welches auf den Schienen verfahrbar und aus Gründen der besseren Übersichtlichkeit der Zeichnung nicht näher dargestellt ist. Die Vorrichtung umfaßt gemäß Fig. 1 einen Saugschuh 3, der sich in geringem Abstand in eine Arbeitsrichtung 5 über eine Schiene 1 bewegt, deren Rille 11 von Schmutz gereinigt werden soll. In Bezug auf die Arbeitsrichtung 5 gesehen, befindet sich dicht benachbart am hinteren Ende des Saugschuhs 3 eine um eine Achse 22 rotierende Besenscheibe 2, die sich in die Rille 11 der Schiene 1 erstreckt, um den in der Rille 11 befindlichen harten verkrusteten Schmutz bzw. die in der Rille 11 befindliche Schmutzschicht zu lösen. Die Drehrichtung 21 der Besenscheibe 2 ist entgegengesetzt zur Arbeitsrichtung 5, so daß der durch die Besenscheibe 2 gelöste Schmutz bzw. die Schmutzpartikel in Richtung zum Saugschuh 3 geschleudert werden.

Die nach Art einer Bürste ausgebildete Besenscheibe 2 besteht aus einer Vielzahl von sich radial nach außen erstreckenden harten Stahldrähten, die den Schmutz in der Rille 11 lösen und die gelösten Schmutzpartikel in Richtung auf das hintere Ende des Saugschuhs 3 bewegen. Die Breite der Besenscheibe 2 wird entsprechend der Breite des Bodens der Rille 11 gewählt.

In Arbeitsrichtung 5 gesehen vor dem Saugschuh 3 befindet sich eine Wasserdüse 4, die einen auf den Boden der Rille 11 gerichteten Druckwasserstrahl 41 erzeugen kann. Ebenso wie die Besenscheibe 2 ist auch die Wasserdüse 5 in senkrechter Richtung zur Rille 11 verstellbar oder verschwenkbar.

Anstelle der Wasserdüse 5 kann auch ein nicht dargestellter Injektor verwendet werden, der zur Erzeugung eines auf die Rille 11 gerichteten Reinigungsstromes in Form eines Druckluft-Wasser-Gemisches dient. Das Druckluft-Wasser-Gemisch bildet ein Aerosol, mit dem Vorteil, daß im Vergleich zu der reinen Wasserdüse 4 wegen der Beimengung von Druckluft weniger Wasser benötigt wird.

Wegen der Verstellbarkeit der rotierenden Besenscheibe 2 besteht die Möglichkeit, die Besenscheibe 2 bei der Reinigung von Weichen der Schiene 1 anzuheben und für die eigentliche Weichenreinigung den Druckwasserstrahl 41 über die Wasserdüse 4 einzuschalten bzw. zuzuschalten, wobei die Wasserdüse 4 dann aus einer oberen Stellung in eine untere Reinigungsstellung bewegt wird.

Mit dem Saugschuh 3 wird der gelöste Schmutz durch einen Luftförderstrom 31 zu einem nicht näher dargestellten Schmutzbehälter abgesaugt, der sich auf dem ebenfalls nicht dargestellten Reinigungsfahrzeug befindet. Wie insbesondere in Fig. 2 zu erkennen ist, bilden sich in Folge des Luftförderstromes 31 eine vordere Saugluftzuströmung 32 (vorderer Hauptsaugquerschnitt), ein hinterer Hauptsaugquerschnitt 33 sowie ein Nebensaugquerschnitt 34 und eine hintere Saugluftzuströmung 35. Der seitliche Nebensaugquerschnitt 34 wird gemäß der Darstellung in Fig. 2 dadurch gebildet, daß das untere Ende des Saugschuhs 3 in einem geringen Abstand h über der Schiene 1 verläuft und einen schmalen Spalt bildet, der in dem gezeigten Ausführungsbeispiel 10 mm beträgt.

Durch die unmittelbar am hinteren Ende des Saugschuhs 3 angeordnete Besenscheibe 2 wird der Hauptsaugquerschnitt 33 vergleichsweise gering gehalten, so daß der Luftförderstrom 31 keine großen Werte annehmen muß und ebenfalls gering gehalten werden kann. Dies hat zur Folge, daß durch den schmalen Spalt h bedingte Pfeiftöne und Lärmgeräusche ebenfalls gering sind.

Durch die von einem nicht näher dargestellten Motor angetriebene und rotierende Besenscheibe 2 werden die Schmutzpartikel in der Rille 11 optimal gelöst und zudem mit hoher Geschwindigkeit in Richtung auf den Saugschuh 3 bewegt. Die gelösten Schmutzpartikel fliegen praktisch in den Saugstrom des Saugschuhs 3 hinein, und es ist daher möglich, die Arbeitsgeschwindigkeit bzw. Reinigungsgeschwindigkeit des Reinigungsfahrzeuges bis auf etwa 15 km/h zu erhöhen.

## Patentansprüche

1. Vorrichtung zur Reinigung der Rillen (11) von Schienen (1), mit einem Saugschuh (3), welcher Bestandteil eines auf den Schienen (1) in einer Arbeitsrichtung (5) fahrbaren Reinigungsfahrzeuges ist, und welcher den Schmutz aus der Rille (11) absaugt sowie mit einem in Arbeitsrichtung (5) hinter dem Saugschuh (3) angeordneten mechanischen Schmutzlöser zum Lösen des harten verkrusteten Schmutzes bzw. der Schmutzschicht in der Rille, **dadurch gekennzeichnet,** daß der mechanische Schmutzlöser durch eine drehbare und nach Art einer Bürste ausgebildeten Besenscheibe (2) gebildet ist, und daß die Drehrichtung (21) der Besenscheibe (2) entgegengesetzt zur Arbeitsrichtung (5) ist.

2. Vorrichtung nach Anspruch 1, **dadurch gekennzeichnet,** daß die Besenscheibe (2) aus Stahldraht besteht.

3. Vorrichtung nach Anspruch 1 und/oder 2, **dadurch gekennzeichnet,** daß die Besenscheibe (2) senkrecht zu der Schiene (1) verschwenkbar ist.

4. Vorrichtung nach einem der vorhergehenden Ansprüche 1 - 3, **dadurch gekennzeichnet,** daß in Arbeitsrichtung (5) vor dem Saugschuh (3) ein Injektor zur Erzeugung eines auf die Rille (11) gerichteten Reinigungsstromes in Form eines Druckluft-Wasser-Gemisches vorgesehen ist.

5. Vorrichtung nach einem der vorhergehenden Ansprüche 1 - 3, **dadurch gekennzeichnet,** daß in Arbeitsrichtung (5) vor dem Saugschuh (3) eine Wasserdüse (4) zur Erzeugung eines auf die Rille (11) gerichteten Druckwasserstrahles (41) vorgesehen ist.
